# EUROPÄISCHE PATENTSCHRIFT

(11) **EP 1 377 119 B1**
(45) Veröffentlichungstag und Bekanntmachung des Hinweises auf die Patenterteilung: **30.04.2008**
(21) Anmeldenummer: 03013647.7
(22) Anmeldetag: 16.06.2003
(51) Int. Cl.: H04R 25/00

(54) **Akustikmodul für ein Hörhilfsgerät**
Acoustic module for a hearing aid
Module acoustique pour un appareil auditif

(30) Priorität: 27.06.2002 DE 10228826
(43) Veröffentlichungstag der Anmeldung: 02.01.2004
(73) Patentinhaber: Siemens Audiologische Technik GmbH, 91058 Erlangen (DE)
(72) Erfinder: Niederdränk, Torsten, Dr., 91056 Erlangen (DE); Weidner, Tom, 91056 Erlangen (DE); Weistenhöfer, Christian, 91088 Bubenreuth (DE)
(74) Vertreter: Maier, Daniel Oliver

(56) Entgegenhaltungen:
- EP-A2- 0 250 679
- WO-A-95/22879
- DE-A1- 2 747 821
- US-A1- 5 276 739

## Beschreibung

Die Erfindung betrifft ein Akustikmodul für ein Hörhilfsgerät mit einer Baueinheit, welche mindestens ein Mikrofon und mindestens einen Hörer aufweist. Ferner betrifft die Erfindung ein Hörhilfsgerät mit einem derartigen Akustikmodul.

Ein Akustikmodul der eingangs genannten Art ist aus der DE 3502178 A1 bekannt, in der ein Aufnahmeteil beschrieben ist, das jeweils ein Abteil zur Aufnahme von Schallwandlern, insbesondere von einem Hörer und einem Mikrofon, aufweist. Dabei sind die Abteile schalldicht verschließbar, um das Mikrofon gegen den vom Hörer abgestrahlten Luftschall abzuschirmen.

Aus der DE 3723809 A1 ist ein hinter dem Ohr zu tragendes Hörgerät bekannt, das in zwei Gehäuseabschnitte aufgeteilt ist. Der erste Gehäuseabschnitt enthält vorzugsweise ein Mikrofon, einen Hörer und eine Verstärkerschaltung, der zweite Abschnitt enthält ein Batteriefach.

Aus US 5,204,917 ist ein modular aufgebautes Hörhilfsgerät bekannt, das folgende Module umfasst: ein Mikrofonmodul, ein Lautsprechermodul, ein Verstärkermodul und ein Batteriemodul.

Aus DE 198 52 758 A1 ist ein Mikrofonsystem bekannt, das in Form eines Moduls aufgebaut ist und auf einem drehbar und schwenkbar am Hörgerätegehäuse angebrachten Träger befestigt ist. Dadurch kann das Mikrofonsystem zur Verbesserung der Richtcharakteristik beispielsweise auf einen Sprecher hin ausgerichtet werden.

Aus DE 196 35 229 A1 ist ein Mikrofonmodul bekannt, bei dem die Mikrofone mit einem gemeinsamen Schallkanal ausgestattet sind. Dies verbessert den Schutz der Mikrofone vor Schmutz, vereinfacht die Anordnung der Bedienelemente und ermöglicht eine wirksame Abschirmung bei gleichbleibend guter Richtwirkung des Mikrofonmoduls.

Aus der DE 19908194 C1 ist ein HdO-Hörhilfegerät bekannt, welches Richtungshören ermöglicht.

Aus der DE 19545760 C1 ist ein Hörgerät mit einer Abschirmung gegen hochfrequente elektromagnetische Wellen bekannt.

Aus der WO 95/22879 A2 ist ein Hörhilfsgerät mit einem Akustikmodul bekannt, das neben einem Mikrofon und einem Hörer auch die komplette Signalverarbeitungselektronik zum Ausgleich des Hörverlustes eines Benutzers umfasst.

Aus der DE 27 47 821 A1 ist eine Hörhilfsgerät mit einer Verstärkeranordnung für akustische Signale bekannt, die über Mittel zur Unterdrückung eines Rückkopplungssignals verfügt.

Der Aufbau eines Hörhilfsgeräts wird im Allgemeinen so gewählt, dass Mikrofon und Hörer im Hörhilfsgerät möglichst weit von einander entfernt untergebracht sind, damit sie schwingungstechnisch von einander entkoppelt sind.

Der Erfindung liegt die Aufgabe zugrunde, den Aufbau eines Hörhilfsgeräts, dessen Fertigung und die Kompensation von Rückkopplung zu vereinfachen.

Diese Aufgabe wird erfindungsgemäß bei dem eingangs genannten Akustikmodul dadurch gelöst, dass die Baueinheit eine Signalverarbeitungseinheit zur Rückkopplungsunterdrückung aufweist, die mit dem Mikrofon und dem Hörer verbunden ist.

Ferner wird die Aufgabe durch ein Hörhilfsgerät mit einer Hörhilfsgerätsignalverarbeitungseinheit, das eine Ausnehmung zur Aufnahme eines solchen Akustikmoduls aufweist, sowie durch ein Hörhilfsgerät mit einer Hörhilfsgerätsignalverarbeitungseinheit und mit einem solchen Akustikmodul gelöst.

Ein Akustikmodul nach der Erfindung hat den Vorteil, dass die Signalverarbeitung zur Verminderung der Rückkopplung schon im Akustikmodul mittels der Signalverarbeitungseinheit durchgeführt werden kann.

Ein Akustikmodul nach der Erfindung wird mit einem Hörhilfsgerät verwendet, das zusätzlich eine Hörhilfsgerätsignalverarbeitung aufweist. Die Hörhilfsgerätsignalverarbeitung unterscheidet sich von der Signalverarbeitungseinheit zur Rückkopplungsunterdrückung im Akustikmodul. Erstere führt dem Namen entsprechend die in einem Hörhilfsgerät übliche Signalverarbeitung beispielsweise entsprechend einem Hörschaden eines Hörhilfsgerätbenutzers durch. Letztere versucht Rückkopplungen im Akustikmodul zu vermindern.

Ein Vorteil der Verwendung eines Akustikmoduls, das ein oder mehrere Mikrofone und ein oder mehrere Lautsprecher umfasst, ist, dass der Gesamtaufbau des Hörhilfsgeräts durch das umfassendere Modul vereinfacht wird und entsprechend kleinere Gehäusegrößen und kürzere Schallkanäle des Hörhilfsgeräts möglich sind.

Ein weiterer Vorteil einer gemeinsamen Baueinheit von Mikrofon und Lautsprecher liegt einerseits darin, dass die Baueinheit durch eine spezielle geometrische, akustomechanische Anordnung des eingebauten Mikrofons und des Lautsprechers auf eine geringe Rückkopplung hin optimiert werden kann. Die Rückkopplung kann beispielsweise durch Körperschallkopplung oder durch akustische Rückkopplung durch die Luft zwischen Lautsprecher und Mikrofon hervorgerufen werden.

Andererseits hat man den Vorteil, dass die Rückkopplung der Baueinheit, die nicht, nur wenig oder aufwendig minimiert wurde, vermessen werden kann. Diese gemessene Rückkopplungscharakteristik des Akustikmoduls kann beispielsweise im Akustikmodul oder im Hörhilfsgerät elektronisch gespeichert werden und dann mittels der Signalverarbeitungseinheit und einem Algorithmus, ähnlich einer Feedbackkompensationsschaltung, zur Kompensation der Rückkopplung verwendet werden. Ein anderer möglicher Algorithmus unterdrückt die Rückkopplung ohne auf eine gemessene Rückkopplungscharakteristik zurückzugreifen, indem er sich selbst wie ein Evolutionsalgorithmus auf ein rückkopplungsfreies Signal hin entwickelt.

Des weiteren bietet ein Akustikmodul nach der Erfindung die vorteilhafte Möglichkeit einer eigenständigen und vom Endprodukt Hörhilfsgerät unabhängigen Entwicklung und Produktion. Das fertige Akustikmodul kann anschließend in den Entwicklungs- bzw. Fertigungsprozess des Hörhilfsgeräts übernommen werden.

In einer Ausführungsform weist die Baueinheit eine Trägerstruktur auf, mit der Mikrofon und Hörer verbunden sind. Dies hat den Vorteil, dass diese gemeinsame Trägerstruktur beispielsweise durch Materialverstärkungen oder besonders geeignete Materialien besonders schwingungsdämpfend ausgeführt werden kann.

In einer vorteilhaften Ausführungsform weist die Baueinheit ein Gehäuse auf. Dies bietet einerseits die Möglichkeit zur Isolation der Baueinheit vor externen Störschwingungen, und anderseits ermöglicht es, Schwingungen im Gehäuse zu dämpfen.

In einer vorteilhaften Ausführungsform umfasst die Baueinheit ein Richtmikrofon. In einer weiteren vorteilhaften Ausführungsform umfasst die Baueinheit mindestens zwei Mikrofone, die ein Richtmikrofonsystem bilden. Die letzten beiden Ausführungsformen ermöglichen es, die vorteilhafte Eigenschaft der Richtungsempfindlichkeit in die Baueinheit zu integrieren.

In einer besonderen Ausführungsform werden in die Baueinheit des Akustikmoduls Dämpfungsmaterialien eingebaut. Diese können entweder an der Trägerstruktur oder am Gehäuse befestigt sein, und haben den Vorteil, dass sie Schwingungen von Mikrofon oder Hörer am Ursprung unterdrücken oder deren Weiterleitung unterdrücken.

In einer weiteren Ausführungsform weist das Akustikmodul Befestigungsmittel auf, die eine Befestigung der Baueinheit am Hörhilfsgerät ermöglichen. Dies ist vorteilhaft, da eine standardisierte Befestigung der Baueinheit in verschiedenen Hörhilfsgeräten benutzt werden kann.

In einer besonderen Ausführungsform wird die Baueinheit fest in das Hörhilfsgerät eingesetzt, so dass auch die Schwingungsankopplung der Baueinheit mit dem Hörhilfsgerät in bekannter Weise stattfindet und somit in die Rückkopplungscharakteristik einbezogen werden kann.

In einer anderen vorteilhaften Ausführungsform wird die Baueinheit lösbar verbindbar in das Hörhilfsgerät eingesetzt. Dies hat den zusätzlichen Vorteil, dass das Akustikmodul zu Servicezwecken leicht ausgetauscht werden kann. Vorteilhaft für sowohl feste als auch lösbar verbindbare Verbindungen ist die Unterdrückung von Starrkörperschwingungen der Baueinheit und die Möglichkeit relativ einfache mechanische oder elektrische Verbindungstechniken, wie Steckverbindungen, Flexplatine oder MID-Technologie (eine Technologie zur Herstellung von dreidimensionalen spritzgegossenen Bauteilen, Molded Interconnect Devices), zu verwenden, die keine Gummiteile benötigen. Die Möglichkeit, ohne dämpfende verformbare Materialen wie Gummiteile auszukommen, verbessert die Langzeitstabilität der Baueinheit und verringert so die Entwicklungs-, Service- und Fertigungskosten und den damit verbundenen Zeitaufwand.

Eine vorteilhafte Ausführungsform sieht Steckkontakte vor, mit dem die Baueinheit mit einer Hörhilfsgerätsignalverarbeitungseinheit verbunden wird. Dies hat den Vorteil, dass für die Fertigung und den Service ungünstige Litzenverbindungen zu Hörer und Mikrofon wegfallen. Ein zusätzlicher Vorteil besteht darin, dass auch mittels der Hörhilfsgerätsignalverarbeitungseinheit ein Algorithmus zur Verminderung der Rückkopplung ausgeführt werden kann.

Eine weitere vorteilhafte Ausführungsform weist eine Vorrichtung auf, die die Baueinheit vor elektromagnetischen Feldern abschirmt. Der kompakte Aufbau des Akustikmoduls und seiner Baueinheit vereinfachen diese Abschirmungsvorrichtung.

Weitere vorteilhafte Ausführungsformen der Erfindung sind durch die Merkmale der Unteransprüche gekennzeichnet.

Die Erfindung kann bei allen bekannten Hörgeräte-Typen angewendet werden, beispielsweise bei hinter dem Ohr tragbaren Hörgeräten, in dem Ohr tragbaren Hörgeräten, implantierbaren Hörgeräten, Hörgerätesystemen oder Taschenhörgeräten.

Es folgt die Erläuterung eines Ausführungsbeispiels der Erfindung anhand der Figuren 1 bis 3. Es zeigen:
FIG 1 ein Hörhilfsgerät, in das eine Baueinheit eines Akustikmoduls eingesetzt ist,
FIG 2 ein sogenanntes Gradienten-Richtmikrofon und
FIG 3 ein Blockdiagramm eines Richtmikrofonsystems aus zwei Mikrofonen, die elektronisch mit einander verschaltet sind.

In Figur 1 ist ein Hörhilfsgerät dargestellt, das eine Batterie 3 zur Energieversorgung des Hörhilfsgeräts, eine Hörhilfsgerätsignalverarbeitungseinheit 5 und eine Baueinheit 7 eines Akustikmoduls umfasst. Die Baueinheit 7 befindet sich in einer Ausnehmung des Hörhilfsgeräts 1, die zur Aufnahme des Akustikmoduls dient. Die Baueinheit 7 ist fest und mit Dämpfungsmaterialien 9 schwingungsisoliert in das Hörgerät eingebaut. Alternativ könnte diese Befestigung auch lösbar verbindbar ausgeführt sein. Die Baueinheit 7 umfasst ein Hörer 11, zwei Mikrofone 13 und eine Signalverarbeitungseinheit 15. Der Hörer 11, die Mikrofone 13 und die Signalverarbeitungseinheit 15 sind an einer Trägerstruktur 17 befestigt. An der zum Teil verstärkten Trägerstruktur 17 wurden Dämpfungsmaterialien 19 angebracht, die Körperschallschwingungen dämpfen, die innerhalb der Baueinheit 7 durch den Hörer 11 erzeugt werden und eine Überleitung zu den Mikrofonen verhindern. Die Baueinheit 7 wird von einem Gehäuse 21 umschlossen, das mit einer Abschirmung 22 vor elektromagnetischen Feldern versehen ist.

Nehmen die Mikrofone 13, die auch als Richtmikrofonsystem 24 oder als Richtmikrofon 25 ausgeführt seien können, akustische Signale auf, so werden diese in elektronische Signale umgewandelt und mittels der Signalverarbeitungseinheit 15 über einen Algorithmus von Rückkopplungssignalanteilen, die beispielsweise vom Hörer 11 auf die Mikrofone 13 über das Gehäuse der Baueinheit 7 oder des Hörhilfsgeräts 1 (Körperschall) oder über die Luft (akustischer Schall) rückkoppeln, gereinigt. Die Signalverarbeitungseinheit 15 ist mit Steckkontakten 26 verbunden. Diese Steckkontakte stellen die Verbindung zur Hörhilfsgerätsignalverarbeitungseinheit 5 dar. Die Hörhilfsgerätsignalverarbeitungseinheit 5 verändert die elektronischen Signale entsprechend dem Hörschaden des Hörhilfsgerätbenutzers und sendet diese elektronischen Signale zum Hörer 11, der diese an den Hörgerätsbenutzer weiterleitet. Auch in der Hörhilfsgerätsignalverarbeitungseinheit 5 kann der Algorithmus zur Reinigung des Signals von Rückkopplungsanteilen ausgeführt werden. Die verwendeten Algorithmen können beispielsweise Evolutionsalgorithmen sein oder Algorithmen, die das Signal mithilfe einer Rückkopplungscharakteristik von Baueinheit 7 oder Hörhilfsgerät 1 reinigen.

Figur 2 zeigt den schematischen Aufbau eines Richtmikrofons 25. Ein solches sogenanntes Gradientenrichtmikrofon weist zwei Schalleingänge 27 auf, von denen der Schall über zwei Schallkanälen 28 zu den gegenüberliegenden Seiten der Membran 29 geleitet wird. Die Bewegung der Membran 29 wird durch die Differenz des momentanen Schalldrucks an den beiden Membranseiten bestimmt. Sie ist somit abhängig von der Differenz der beiden möglichen Wege zwischen Schallquelle und Membran 29, die durch die relative Lage von der Schallquelle zu den Schalleingängen 27 bestimmt wird.

Figur 3 zeigt ein Blockdiagramm für die Funktionsweise eines Richtmikrofonsystems 24. Das Signal zweier ungerichteter Mikrofone 13 wird über ein Summenelement 31 miteinander verschaltet, nachdem eines der beiden Signale mittels eines Inverters 33 invertiert und mittels eines Verzögerers 35 verzögert wurde. Das am Signalausgang 37 zur Verfügung stehende Signal hängt dann von der relativen Lage der Schallquelle zu den ungerichteten Mikrofonen 13 ab.

## Patentansprüche

1. Akustikmodul für ein Hörhilfsgerät (1) mit einer Baueinheit (7), welche mindestens ein Mikrofon (13) und mindestens einen Hörer (11) aufweist,
**dadurch gekennzeichnet,**
**dass** die Baueinheit (7) eine Signalverarbeitungseinheit (15) zur Rückkopplungsunterdrückung aufweist, die mit dem Mikrofon (13) und dem Hörer (11) verbunden ist, wobei die Baueinheit (7) mit einer nicht von dem Akustikmodul umfassten Hörhilfsgerätsignalverarbeitungseinheit (5) verbindbar ist.

2. Akustikmodul nach Anspruch 1,
**dadurch gekennzeichnet,**
**dass** die Baueinheit (7) eine Trägerstruktur (17) aufweist, mit der das Mikrofon (13) und der Hörer (11) verbunden sind.

3. Akustikmodul nach Anspruch 1 oder 2,
**dadurch gekennzeichnet,**
**dass** die Baueinheit (7) ein Gehäuse (21) aufweist.

4. Akustikmodul nach einem der Ansprüche 1 bis 3,
**dadurch gekennzeichnet,**
**dass** das Mikrofon (13) als Richtmikrofon (25) ausgebildet ist.

5. Akustikmodul nach einem der Ansprüche 1 bis 3,
**dadurch gekennzeichnet,**
**dass** die Baueinheit (7) mehrere Mikrofone (13) umfasst.

6. Akustikmodul nach Anspruch 5,
**dadurch gekennzeichnet,**
**dass** die Mikrofone (13) ein Richtmikrofonsystem (24) bilden.

7. Akustikmodul nach einem der Ansprüche 1 bis 6,
**dadurch gekennzeichnet,**
**dass** Dämpfungsmaterialien (19) in die Baueinheit (7) eingebaut sind.

8. Akustikmodul nach einem der Ansprüche 1 bis 7,
**dadurch gekennzeichnet,**
**dass** das Akustikmodul Befestigungsmittel umfasst, um die Baueinheit (7) am Hörhilfsgerät (1) zu befestigen.

9. Akustikmodul nach einem der Ansprüche 1 bis 8,
**dadurch gekennzeichnet,**
**dass** die Baueinheit (7) Mittel zum festen Verbinden mit dem Hörhilfsgerät (1) umfasst.

10. Akustikmodul nach einem der Ansprüche 1 bis 8,
**dadurch gekennzeichnet,**
**dass** die Baueinheit (7) Mittel zum lösbaren Verbinden mit dem Hörhilfsgerät (1) umfasst.

11. Akustikmodul nach einem der Ansprüche 1 bis 10,
**dadurch gekennzeichnet,**
**dass** die Baueinheit (7) Mittel zum schwingungsgedämpften Befestigen mit dem Hörhilfsgerät (1) umfasst.

12. Akustikmodul nach Anspruch 11,
**dadurch gekennzeichnet,**
**dass** mittels der Signalverarbeitungseinheit (15) ein Algorithmus zur Unterdrückung von Rückkopplungen zwischen Hörer (11) und Mikrofon (13) ausführbar ist.

13. Akustikmodul nach Anspruch 12,
**dadurch gekennzeichnet,**
**dass** die Baueinheit (7) über Steckkontakte (26) mit einer Hörhilfsgerätsignalverarbeitungseinheit (5) verbindbar ist.

14. Akustikmodul nach Anspruch 12 oder 13,
**dadurch gekennzeichnet,**
**dass** mittels der Hörhilfsgerätsignalverarbeitungseinheit (5) ein Algorithmus zur Unterdrückung von Rückkopplungen zwischen Hörer (11) und Mikrofon (13) ausführbar ist.

15. Akustikmodul nach einem der Ansprüche 1 bis 14,
**dadurch gekennzeichnet,**
**dass** die Baueinheit (7) eine Abschirmung (22) gegen elektromagnetische Felder aufweist.

16. Hörhilfsgerät (1) mit einer Hörhilfsgerätsignalverarbeitungseinheit (5) und mit einem Akustikmodul nach einem der Ansprüche 1 bis 15.

17. Hörhilfsgerät nach Anspruch 16 mit einer Ausnehmung zur Aufnahme des Akustikmoduls.

18. Hörhilfsgerät nach Anspruch 16 mit einer Aufhängung zur Befestigung des Akustikmoduls.

## Claims

1. Acoustic module for a hearing aid device (1) comprising a unit (7) which has at least one microphone (13) and at least one earphone (11),
**characterised in that**
the unit (7) comprises a signal processing unit (15) for feedback suppression, which is connected to the microphone (13) and the earphone (11), with it being possible to connect the unit (7) to a hearing aid device signal processing unit (5) (not included in the acoustic module).

2. Acoustic module according to claim 1
**characterised in that**
the unit (7) comprises a carrier structure (17), with which the microphone (13) and the receiver (11) are connected.

3. Acoustic module according to claim 1 or 2, **characterized in that** the unit (7) comprises a housing (21).

4. Acoustic module according to one of claims 1 to 3, **characterized in that** the microphone (13) is embodied as a directional microphone (25).

5. Acoustic module according to one of claims 1 to 3, **characterized in that** the unit (7) comprises a number of microphones (13).

6. Acoustic module according to claim 5, **characterized in that** the microphones (13) form a directional microphone system (24).

7. Acoustic module according to one of claims 1 to 6, **characterized in that** vibration-damping materials (19) are installed in the unit (7).

8. Acoustic module according to one of claims 1 to 7, **characterized in that** the acoustic module includes attachment means, in order to attach the unit (7) to the hearing aid device (1).

9. Acoustic module according to one of claims 1 to 8, **characterized in that** the unit (7) includes means for fixedly connecting to the hearing aid device (1).

10. Acoustic module according to one of claims 1 to 8, **characterized in that** the unit (7) includes means for detachably connecting to the hearing aid device (1).

11. Acoustic module according to one of claims 1 to 10, **characterized in that** the unit (7) has means to damp vibrations between said unit and said hearing aid device.

12. Acoustic module according to claim 11, **characterized in that** an algorithm for suppressing feedbacks between the earphone (11) and microphone (13) can be implemented by means of the signal processing unit (15).

13. Acoustic module according to claim 12, **characterized in that** the unit (7) can be connected to a hearing aid device signal processing unit (5) by way of plug contacts (26).

14. Acoustic module according to claim 12 or 13, **characterized in that** an algorithm for suppressing feedbacks between the earphone (11) and microphone (13) can be implemented by means of the hearing aid device signal processing unit (5).

15. Acoustic module according to one of claims 1 to 14, **characterized in that** the unit (7) has a shielding (22) against electromagnetic fields.

16. Hearing aid device (1) with a hearing aid device signal processing unit (5) and with an acoustic module according to one of claims 1 to 15.

17. Hearing aid device according to claim 16 having a recess for accommodating the acoustic module.

18. Hearing aid device according to claim 16 having an attachment for fastening the acoustic module.

## Revendications

1. Module acoustique pour une prothèse auditive (1) comportant une unité constructive (7) équipée d'au moins un microphone (13) et d'au moins un écouteur (11),
**caractérisé en ce que** l'unité constructive (7) comporte pour empêcher la rétroaction une unité de traitement des signaux (15) qui est reliée au microphone (13) et à l'écouteur (11), l'unité constructive (7) pouvant être reliée à une unité de traitement des signaux de prothèse auditive (5) qui n'est pas comprise dans le module acoustique.

2. Module acoustique selon la revendication 1, **caractérisé en ce que** l'unité constructive (7) comporte une structure porteuse (17) à laquelle sont reliés le microphone (13) et l'écouteur (11).

3. Module acoustique selon la revendication 1 ou 2, **caractérisé en ce que** l'unité constructive (7) comporte un boîtier (21).

4. Module acoustique selon l'une des revendications 1 à 3, **caractérisé en ce que** le microphone (13) est un microphone directionnel (25).

5. Module acoustique selon l'une des revendications 1 à 3, **caractérisé en ce que** l'unité constructive (7) comprend plusieurs microphones (13).

6. Module acoustique selon la revendication 5, **caractérisé en ce que** les microphones (13) forment un système de microphones directionnels (24).

7. Module acoustique selon l'une des revendications 1 à 6, **caractérisé en ce que** des matériaux amortisseurs (19) sont installés dans l'unité constructive (7).

8. Module acoustique selon l'une des revendications 1 à 7, **caractérisé en ce que** le module acoustique comprend des moyens de fixation pour fixer l'unité constructive (7) à la prothèse auditive (1).

9. Module acoustique selon l'une des revendications 1 à 8, **caractérisé en ce que** l'unité constructive (7) comprend des moyens pour assurer la liaison durable avec la prothèse auditive (1).

10. Module acoustique selon l'une des revendications 1 à 8, **caractérisé en ce que** l'unité constructive (7) comprend des moyens pour assurer la liaison amovible avec la prothèse auditive (1).

11. Module acoustique selon l'une des revendications 1 à 10, **caractérisé en ce que** l'unité constructive (7) comprend des moyens pour que la prothèse auditive (1) soit fixée en amortissant les vibrations.

12. Module acoustique selon la revendication 11, **caractérisé en ce que** l'unité de traitement des signaux (15) permet de réaliser un algorithme pour empêcher les rétroactions entre l'écouteur (11) et le microphone (13).

13. Module acoustique selon la revendication 12, **caractérisé en ce que** l'unité constructive (7) peut être reliée à une unité de traitement des signaux de prothèse auditive (5) par des contacts enfichables (26).

14. Module acoustique selon la revendication 12 ou 13, **caractérisé en ce que** l'unité de traitement des signaux de prothèse auditive (5) peut réaliser un algorithme pour empêcher les rétroactions entre l'écouteur (11) et le microphone (13).

15. Module acoustique selon l'une des revendications 1 à 14, **caractérisé en ce que** l'unité constructive (7) comporte un antiparasitage (22) des champs électromagnétiques.

16. Prothèse auditive (1) équipée d'une unité de traitement des signaux de prothèse auditive (5) et d'un module acoustique d'après l'une des revendications 1 à 15.

17. Prothèse auditive selon la revendication 16 munie d'une cavité pour recevoir le module acoustique.

18. Prothèse auditive selon la revendication 16 munie d'une suspension pour fixer le module acoustique.
